# EUROPÄISCHE PATENTSCHRIFT

(11) **EP 2 639 426 B1**
(45) Veröffentlichungstag und Bekanntmachung des Hinweises auf die Patenterteilung: **03.09.2014**
(21) Anmeldenummer: 13159222.2
(22) Anmeldetag: 14.03.2013
(51) Int. Cl.: F02B 41/04, F02B 75/30, F01B 7/20

(54) **Inline-Doppelkolbenmotor**
Inline dual piston engine
Moteur à pistons doubles en ligne

(30) Priorität: 14.03.2012 DE 102012004981
(43) Veröffentlichungstag der Anmeldung: 18.09.2013
(73) Patentinhaber: Fachhochschule Lübeck, 23538 Lübeck (DE)
(72) Erfinder: Roß, Andreas, 23758 Oldenburg (DE)
(74) Vertreter: Hansen, Jochen

(56) Entgegenhaltungen:
- DE-A1-102009 031 860

## Beschreibung

Die Erfindung betrifft einen Inline-Doppelkolbenmotor mit einem Zylinder, einem innerhalb des Zylinders geführten Hülsenkolben, wobei der Hülsenkolben eine innere Aussparung zur Aufnahme eines inneren Kolbens und eine obere Aussparung mit einem geringeren Durchmesser als die innere Aussparung aufweist, wobei sich eine Absatzkante ausbildet, einem innerhalb der inneren Aussparung des Hülsenkolbens angeordneten inneren Kolben mit einer Oberseite, wobei der innere Kolben über ein Pleuel mit einer Kurbelwelle verbunden ist.

Ferner betrifft die Erfindung einen Hülsenkolben für einen erfindungsgemäßen Inline-Doppelkolbenmotor.

Derartige Inline-Doppelkolbenmotoren, bei dem ein in einem äußeren Kolben, dem Hülsenkolben, geführter kleiner oder auch innerer Kolben zumindest zeitweise eine Einheit bilden und gemeinsam bewegt werden, jedoch eben zeitweise nur einzeln bewegt werden, sind seitens der Anmelderin bereits in der Druckschrift DE 10 2009 031 860 A1 beschrieben worden.

Inline-Doppelkolbenmotoren sind Viertakt-Verbrennungs-Kraftmotoren, bei denen sich in einem Arbeitszylinder zwei ineinandergleitende Kolben, einem äußeren und einem inneren Kolben bewegen. Gegenüber herkömmlichen Viertakt-Motoren, bei denen der Restdruck beim Arbeitstakt nicht ausgenutzt wird, sondern auch bei sehr aufwändig gestalteten Abgassystemen über dieses verloren geht, bieten Doppelkolbenmotore, die Ansaugen und Verdichten mit einem anderen Volumen als beim Arbeits- und Auspuffschritt realisieren, einige Vorteile.

Bei herkömmlichen Viertakt-Verbrennungsmotoren wird ein Kreisprozess im bekannten Viererrhythmus durchfahren. Bedingt durch die konstante Oberfläche des Kolbens und das erforderliche Öffnen des Auslassventiles vor dem unteren Totpunkt des Kolbenhubs im Arbeitstakt verlassen dabei noch unter Druck stehende Arbeitsgase für die Drehmomenterzeugung ungenutzt den Zylinderraum.

Bei einem Doppelkolbenmotor, der das Restvolumen im Arbeitstakt zur Drehmomenterhöhung ausnutzt, sind nun die beiden Kolben in ihrer Stellung zueinander in Abhängigkeit vom Kurbelwellenwinkel zu steuern.

Hierbei stellt sich das Problem, dass auch die dynamischen Zusatzkräfte beherrscht werden müssen, die aufgrund von Bremsung zumindest eines Kolbens, insbesondere des äußeren Kolbens auf eine Geschwindigkeit von Null im unteren und oberen Totpunkt entstehen. Dabei müssen nicht definierte Stellungen der Bauteile zueinander vermieden werden.

Der gesamte Kolben besteht dabei aus den zwei ineinander liegenden Kolben, nämlich innerer und äußerer Kolben, auch als Hülsenkolben bezeichnet, wobei im Ansaugtakt der innere, kleinere Kolben das Kraftstoffluftgemisch ansaugt, während der äußere, große Kolben im oberen Totpunkt verharren soll. Die Verdichtung erfolgt ebenfalls durch den kleinen Kolben. Beim Arbeitstakt soll der äußere Kolben durch eine Verriegelung gehalten werden, so dass das Kolbenpaar mit der gesamten auf diese Weise vergrößerten Kolbenfläche zur Umwandlung der Druckenergie in Bewegungsenergie genutzt werden kann. Beim Arbeitsgang des Ausstoßens soll erfindungsgemäß der äußere Kolben von dem inneren Kolben in seine ursprüngliche Ausgangslage geschoben werden.

Problematisch am bisher bekannten Stand der Technik ist die konkrete Umsetzbarkeit des erfindungsgemäßen Inline-Doppelkolbensystems, wobei dies derzeit nicht effizient genug bzw. zu aufwendig ausgeführt ist.

Die Aufgabe der Erfindung ist es, eine konkrete Ausgestaltung des Inline-Doppelkolbenmotors anzugeben, die den inneren und den äußeren Kolben erfindungsgemäß ansteuert, so dass im bekannten Viererrhythmus Ansaugen, Verdichten, Arbeiten und Ausstoßen die beiden ersten Takte von dem inneren Kolben und die beiden nachfolgenden Takte von beiden Kolben durchgeführt werden, wobei der äußere Kolben während der ersten beiden Takte am oberen Totpunkt gehalten wird, bei den zweiten beiden Takten der mit dem Pleuel versehene innere Kolben den äußeren Hülsenkolben zwangsweise mitnimmt, also beim Explosionsprozess, dem Arbeitstakt, sich der äußere Kolben auf den inneren Kolben abstützt und ihn mit hinunter drückt. Das Pleuel ist am inneren Kolben mit der Kurbelwelle in erfindungsgemäßer Weise befestigt.

Gelöst wird diese Aufgabe mit einer Anordnung gemäß der Merkmalskombination des unabhängigen Anspruchs.

Der Zylinder ist zweigeteilt ausgebildet, der Hülsenkolben weist eine axiale Führungsbahn zur axialen Zwangsführung in dessen seitlicher Wandung und der Zylinder eine ortsfeste Führungsrolle auf, wobei die Führungsrolle in der axialen Führungsbahn angeordnet ist, so dass der Hülsenkolben unverdrehbar in horizontaler Richtung bewegbar ist, der Hülsenkolben weist eine auf dessen seitlicher Wandung angeordnete mit variierender Distanz zum Verbrennungsraum umlaufende geschlossene Kulissenbahn auf und eine Kurvenrolle, wobei die Kurvenrolle in der Kulissenbahn des Hülsenkolbens geführt angeordnet ist, und die Kurvenrolle auf einem drehbar zwischen den Zylinderabschnitten, nämlich dem ersten und dem zweiten Zylinderabschnitt, angeordneten Zahnkranz angeordnet ist, wobei der Zahnkranz mit der darauf angeordneten Kurvenrolle mit der Kurbelwelle in Verbindung steht, so dass entsprechend der Drehung der Kurbelwelle eine Verdrehung des Zahnkranzes mit der darauf angeordneten Kurvenrolle in der Zylinderwandung erfolgt, wodurch der Hülsenkolben in dessen horizontaler Position durch Abfahren der Kulissenbahn zumindest abschnittsweise verfahren bzw. verfahrbar / freigegeben wird.

Die Verbindung zwischen der Kurbelwelle und dem Zahnkranz ist ein Ritzel am Zahnkranz, die miteinander in Wirkverbindung stehen, wobei das Ritzel über ein Übertragungsmittel mit der Kurbelwelle drehverbunden angeordnet ist und eine Drehbewegung der Kurbelwelle in eine Drehbewegung des Zahnkranzes überführt.

Das Übertragungsmittel ist ein Zahnriemen oder eine Steuerkette.

Der Zahnkranz ist in der Zylinderwandung zum Brennraum hin näher angeordnet, als die Führungsrolle für die Axialführung.

Die Verzahnung von Ritzel mit dem Zahnkranz zur Verdrehung des Zahnkranzes ist auf halber Kurbelwellendrehzahl ausgeführt.

Die Kulissenbahn ist über die Hälfte der Zahnkranzumdrehung gerade senkrecht zur Kolbenachse ohne Neigung als Verriegelungsstrecke ausgebildet, während die andere Hälfte für eine bestimmte Auf- und Ab-Bewegung, insbesondere die Takte Arbeiten und Ausstoßen, des Hülsenkolbens um die in der Hülsenkolben-Umfangsfläche vorgesehene achsparallel verlaufende Führungsbahn mit axialen Richtungsanteilen geschwungen ist.

Die axiale Höhenänderung der Kulissenbahn des Hülsenkolbens folgt der Formel $S = R * \left(1+\left(R/4⁢L\right)-cosϕ-\left(R/4⁢L\right)*cos2⁢ϕ\right)$ wobei S der zurückgelegte Hubweg ist und L die Pleuellänge, R die Kurbelwellenkröpfung (=Maximalhub/2) und ϕ den Kurbelwinkel darstellen.

Die Kraftübertragung des Hülsenkolbens auf den inneren Kolben bei Bewegung des Hülsenkolbens erfolgt im oberen Bereich durch die aus dem Durchmesserunterschied zwischen innerer Aussparung und oberer Aussparung gebildete Absatzkante.

Der erfindungsgemäße Hülsenkolben für einen erfindungsgemäßen Inline-Doppelkolbenmotor weist eine innere Aussparung zur Aufnahme eines inneren Kolbens und eine obere durch die Kolbenoberseite durchgängige Aussparung in der Kolbenoberseite mit einem geringeren Durchmesser als die innere Aussparung auf, wobei sich eine Absatzkante ausbildet, sowie eine axiale Führungsbahn zur axialen Zwangsführung, und eine auf dessen seitlicher Wandung angeordnete mit variierender Distanz zum Verbrennungsraum umlaufende geschlossene Kulissenbahn.

Weitere Merkmale und Vorteile der Erfindung ergeben sich aus der Beschreibung eines bevorzugten Ausführungsbeispiels. Dabei zeigt:
- Fig.1: eine perspektivische Darstellung des seitlich geschnitten dargestellten Zylinders als mit Hülsenkolben, einem in der Zylinderwandung eingelassenen rotierenden Zahnkranz mit seiner Kurvenrolle und eine Axialführung mit ihrer Kurvenrolle;
- Fig. 2: eine seitliche Schnittdarstellung des Zylinders mit dem Zahnkranz und dem Ritzel;
- Fig. 3: eine weitere seitliche Schnittdarstellung des Zylinders mit dem Zahnkranz und dem Ritzel;
- Fig. 4: eine räumliche Schnittdarstellung des Zylinders mit dem Zahnkranz und dem Ritzel;
- Fig. 5: eine Schnittdarstellung des Zylinders mit dem Zahnkranz und dem Ritzel in einer Draufsicht und
- Fig. 6: eine Schnittdarstellung des seitlich aufgeschnitten dargestellten Zylinders als mit Hülsenkolben, einem in der Zylinderwandung eingelassenen rotierenden Zahnkranz mit seiner Kurvenrolle und eine Axialführung mit ihrer Kurvenrolle.

Gleiche Elemente der Erfindung sind mit gleichen Bezugszeichen versehen worden.

Ein erfindungsgemäß ausgebildeter Zylinder 11, 12 mit Zwangssteuerung für zwei Kolben, den äußeren Hülsenkolben 2 und den inneren Kolben 3, weist eine Zwangsführung wie in der Figur 1 dargestellt auf. Der Hülsenkolben 2 weist links am Umfang eine in axialer Richtung des Kolbens verlaufende axiale Führungsbahn 23 zur axialen Zwangsführung in vertikaler Richtung auf, so dass der Hülsenkolben 2 nicht rotiert. Nur der innere Kolben 3 ist über ein Pleuel 91 (nicht dargestellt) mit der Kurbelwelle 9 (nicht dargestellt) verbunden. Es wird auf Fig. 6 verwiesen.

Weiter weist der Hülsenkolben 2 eine am Umfang mit variierender Distanz zum Verbrennungsraum umlaufende Kulissenbahn 24 auf, und ein mit der Kurbelwelle 9 in Verbindung stehender Zahnkranz 4, der in der Zylinderwandung 11, 12 zwischen den Zylindern 11 und 12 drehbar angebracht ist. Dieser Zahnkranz 4 ist verdrehlich um den Hülsenkolben 2 angeordnet, wobei er eine in der Kulissenbahn 24 in Eingriff stehende Kurvenrolle 7 lagert bzw. trägt. Über die Hälfte eines Umlaufs des Zahnkranzes 4 um den Hülsenkolben 2 ist die Kulissenbahn 24 eben in einer Parallelebene zur Kolbenfläche ausgebildet, um also den Hülsenkolben 2 im Wesentlichen an seinem oberen Totpunkt zu halten bzw. eine Bewegung des Hülsenkolbens 2 zu verhindern.

Nach Entzündung des Arbeitsgases im Brennraum soll allerdings eine gleichzeitige Axialbewegung der beiden Kolben 2, 3 ermöglicht werden und daher ist die Kulissenbahn 24 im übrigen Verlauf so geschwungen, dass sich beide Kolben 2, 3 im Wesentlichen synchron bewegen können.

Wie in der Figur 1 dargestellt ist also die Kulissenbahn 24 über die Hälfte einer vom Zahnkranz 4 abgefahrenen Umdrehung gerade senkrecht zur Achse ohne Neigung als Verriegelungsstrecke ausgebildet, während die andere Hälfte für die Auf- und Ab-Bewegung des Hülsenkolbens 2 um die in der Wandung des Hülsenkolbens 2 vorgesehene axiale Führungsbahn 23 mit axialen Richtungsanteilen geschwungen ist. Diese axiale Auslenkung aus der Verriegelungsebene entspricht dem Hub des Hülsenkolbens 2.

Die axiale Führung des Hülsenkolbens 2, damit dieser nicht mitrotiert, kann durch eine entlang des Außenwandung des Hülsenkolbens 2 ausgebildete Führungsbahn 23 realisiert werden, die mit einer im Zylinder 11, 12 befestigten Kurvenrolle 6 in Eingriff steht. Eine Wirkumkehr ist generell möglich, allerdings wird eine Schwächung der Zylinderlauffläche durch eine längere Bahn nicht bevorzugt, so dass es sich anbietet, die Kurvenrolle 6 an der Zylinderwandung des Zylinders 11,12 zu haltern und die Führungsbahn 23 im Hülsenkolben 2 vorzusehen. Diese Kurvenrolle 6 greift dann in die auf der Hülsenkolben-Manteltläche ausgebildete Nut, die Führungsbahn 23, ein.

Die axiale Führung kann aber auch anders realisiert werden, beispielsweise über derart ausgebildete Stifte oder dgl.

Andererseits wird der rotierende Zahnkranz 4 in der Wandung des Zylinders 11, 12 angeordnet und zwar zum Brennraum hin näher, als die Kurvenrolle 6. Der Zahnkranz 4 wird von einem Ritzel 5 angetrieben und trägt an seiner Innenseite eine weitere Führungsrolle, die Kurvenrolle 7, die durch die Kulissenbahn 24 hindurch bewegt wird, wodurch sie die Hubbewegung des Hülsenkolbens 2 im ebenen Abschnitt stoppt und in den geneigten Abschnitten dichter an der Kolbenstirnfläche bewegt.

Für den Antrieb des Ritzels 5 sorgt eine mit der Kurbelwelle 9 mechanisch gekoppelte Einrichtung, so dass Kurbelwelle 9 und Zahnkranz 4 miteinander zur Verdrehung gekoppelt sind. Dabei ist es besonders vorteilhaft, dass die Verzahnung von Ritzel 5 mit dem Zahnkranz 4 zur Verdrehung des Zahnkranzes 4 auf halber Kurbelwellendrehzahl ausgeführt ist.

Der Zahnkranz 4 läuft also mit halber Kurbelwellendrehzahl um, um so eine Hälfte des Hülsenkolbenumfangs mit seiner Kurvenrolle 7 in der Kulissenbahn 24 zu einer Verriegelungstrecke zu machen. Die andere Hälfte der Kulissenbahn 24 erlaubt die Auf- und Ab-Bewegung des Hülsenkolbens 2, wobei die axiale Höhenänderung der Kulissenbahn 24 des Hülsenkolbens 2 der Formel $S = R * \left(1+\left(R/4⁢L\right)-cosϕ-\left(R/4⁢L\right)*cos2⁢ϕ\right)$ folgt, wobei S der zurückgelegte Hubweg ist, und L die Pleuellänge, R die Kurbelwellenkröpfung (= Maximalhub / 2) und ϕ den Kurbelwinkel darstellen, so dass im Arbeits- und Auslasstakt die Kurvenrolle 7 unbelastet in der Kurvenbahn, der Kulissenbahn 24 läuft, die in einer entsprechenden Breite vorgesehen ist.

Beim Auslasstakt stützt sich der Hülsenkolben 2 auf den inneren Kolben 3 ab, während beim Arbeitsschritt der Hülsenkolben 2 bei der Expansion der Brenngase auch auf den inneren Kolben wirkt, also auf beide Kolben 2, 3 gemeinsam.

Die Fig. 2 zeigt eine seitliche Schnittdarstellung des Zylinders 11, 12 mit dem Zahnkranz 4, der zwischen den Zylinderabschnitten drehbar ausgebildet ist, und dem Ritzel 5, welches den Zahnkranz 4 antreibt.

Der etwas größere Punkt auf dem Zahnkranz 4 in der linken Hälfte symbolisiert die aufgenommene Welle der Kurvenrolle 7.

In Fig. 3 ist eine weitere seitliche Schnittdarstellung des Zylinders 11, 12 mit dem Zahnkranz 4 und dem Ritzel 5 dargestellt.

Fig. 4 zeigt eine räumliche Schnittdarstellung des Zylinders 11, 12 mit dem Zahnkranz 4 und dem Ritzel 5.

In Fig. 5 ist eine Schnittdarstellung des Zylinders 11, 12 mit dem Zahnkranz 4 und dem Ritzel 5 in einer Draufsicht gezeigt, wobei hier die Kurvenrolle 7 dargestellt ist.

Fig. 6 zeigt eine Schnittdarstellung des seitlich aufgeschnitten dargestellten Zylinders 11, 12 mit Hülsenkolben 2, einem in der Zylinderwandung eingelassenen rotierenden Zahnkranz 4 mit seiner Kurvenrolle 7 und eine axiale Führungsbahn 23 mit ihrer Führungsrolle 6.

Hier sind ferner die Zusammenschaltung der Kurbelwelle 9 mit dem Pleuel 91 sowie des Zahnriemens 8 mit dem Ritzel zu erkennen.

Die obere Absatzkante 22 des Hülsenkolbens 2 als Gegenlager zum inneren Kolben 3 kann auch alternativ verjüngend ausgestaltet werden, entscheidend für die Funktion ist die Mitnahmemöglichkeit des Hülsenkolbens zum inneren Kolben.

### Bezugszeichenliste

- 10: Motorgehäuse
- 11: erster Zylinderabschnitt / Zylinder
- 12: zweiter Zylinderabschnitt / Zylinder
- 2: Hülsenkolben
- 21: obere Aussparung
- 22: Absatzkante
- 23: axiale Führungsbahn
- 24: Kulissenbahn
- 25: innere Aussparung
- 3: kleiner / innerer Kolben
- 31: Oberseite des kleinen Kolbens
- 4: Zahnkranz
- 5: Ritzel
- 6: Führungsrolle
- 7: Kurvenrolle
- 8: Zahnriemen
- 9: Kurbelwelle
- 91: Pleuel (in Ansicht gedreht)

## Patentansprüche

1. Inline-Doppelkolbenmotor mit einem Zylinder (11, 12), einem innerhalb des Zylinders (11, 12) geführten Hülsenkolben (2), wobei der Hülsenkolben (2) eine innere Aussparung (25) zur Aufnahme eines inneren Kolbens (3) und eine obere Aussparung (21) in der Kolbenoberseite mit einem geringeren Durchmesser als die innere Aussparung (25) aufweist, wobei sich eine Absatzkante (22) ausbildet, und einem innerhalb der inneren Aussparung (25) angeordneten und vertikal beweglichen inneren Kolben (3) mit einer Oberseite (31), wobei der innere Kolben (3) über ein Pleuel (91) mit einer Kurbelwelle (9) verbunden ist,
**dadurch gekennzeichnet, dass**
- der Zylinder zweigeteilt (11, 12) ausgebildet ist,
- der Hülsenkolben (2) eine axiale Führungsbahn (23) zur axialen Zwangsführung in dessen seitlicher Wandung aufweist und der Zylinder (12) eine ortsfeste Führungsrolle (6) aufweist, wobei die Führungsrolle (6) in der axialen Führungsbahn (23) angeordnet ist, so dass der Hülsenkolben (2) unverdrehbar in horizontaler Richtung bewegbar ist,
- der Hülsenkolben (2) eine auf dessen seitlicher Wandung angeordnete mit variierender Distanz zum Verbrennungsraum umlaufende geschlossene Kulissenbahn (24) aufweist und
eine Kurvenrolle (7) vorgesehen ist, wobei die Kurvenrolle (7) in der Kulissenbahn (24) des Hülsenkolbens (2) geführt angeordnet ist, und
- die Kurvenrolle (7) auf einem drehbar zwischen den übereinander angeordneten Zylinderabschnitten, nämlich dem ersten (11) und dem zweiten Zylinderabschnitt (12), angeordneten Zahnkranz (4) angeordnet ist, wobei der Zahnkranz (4) mit der darauf angeordneten Kurvenrolle (7) mit der Kurbelwelle (9) in Verbindung steht, so dass entsprechend der Drehung der Kurbelwelle (9) eine Verdrehung des Zahnkranzes (4) mit der darauf angeordneten Kurvenrolle (7) in der Zylinderwandung (11, 12) erfolgt, wodurch der Hülsenkolben (2) in dessen horizontaler Position durch Abfahren der Kulissenbahn (24) zumindest abschnittsweise verfahren bzw. verfahrbar / freigegeben wird.

2. Inline-Doppelkolbenmotor nach Anspruch 1,
**dadurch gekennzeichnet, dass**
die Verbindung zwischen der Kurbelwelle (9) und dem Zahnkranz (4) ein Ritzel (5) am Zahnkranz (4) ist, die miteinander in Wirkverbindung stehen, wobei das Ritzel (5) über ein Übertragungsmittel mit der Kurbelwelle (9) drehverbunden angeordnet ist und eine Drehbewegung der Kurbelwelle (9) in eine Drehbewegung des Zahnkranzes (4) überführt.

3. Inline-Doppelkolbenmotor nach Anspruch 2,
**dadurch gekennzeichnet, dass**
das Übertragungsmittel ein Zahnriemen (8) oder eine Steuerkette ist.

4. Inline-Doppelkolbenmotor nach Anspruch 1, 2 oder 3,
**dadurch gekennzeichnet, dass**
der Zahnkranz (4) in der Zylinderwandung (11) zum Brennraum hin näher angeordnet ist, als die Führungsrolle (6) für die Axialführung.

5. Inline-Doppelkolbenmotor nach einem der vorangehenden Ansprüche,
**dadurch gekennzeichnet, dass**
die Verzahnung von Ritzel (5) mit dem Zahnkranz (4) zur Verdrehung des Zahnkranzes (4) auf halber Kurbelwellendrehzahl ausgeführt ist.

6. Inline-Doppelkolbenmotor nach einem der vorangehenden Ansprüche,
**dadurch gekennzeichnet, dass**
die Kulissenbahn (24) über die Hälfte der Zahnkranzumdrehung (4) gerade senkrecht zur Kolbenachse ohne Neigung als Verriegelungsstrecke ausgebildet ist, während die andere Hälfte für eine bestimmte Auf- und Ab-Bewegung des Hülsenkolbens (2) um die in der Hülsenkolben-Umfangsfläche vorgesehene achsparallel verlaufende Führungsbahn (23) mit axialen Richtungsanteilen geschwungen ist.

7. Inline-Doppelkolbenmotor nach Anspruch 6,
**dadurch gekennzeichnet, dass**
die axiale Höhenänderung der Kulissenbahn (24) des Hülsenkolbens (2) der Formel $S = R * \left(1+\left(R/4⁢L\right)-cosϕ-\left(R/4⁢L\right)*cos2⁢ϕ\right)$
folgt, wobei S der zurückgelegte Hubweg ist und L die Pleuellänge, R die Kurbelwellenkröpfung, entsprechend dem Maximalhub dividiert durch 2, und ϕ den Kurbelwinkel darstellen.

8. Inline-Doppelkolbenmotor nach einem der vorangehenden Ansprüche,
**dadurch gekennzeichnet, dass**
die Kraftübertragung des Hülsenkolbens (2) auf den inneren Kolben (3) bei Bewegung des Hülsenkolbens (2) im oberen Bereich durch die aus dem Durchmesserunterschied zwischen innerer Aussparung (25) und oberer Aussparung (21) gebildete Absatzkante (22) erfolgt.

9. Hülsenkolben (2) für einen Inline-Doppelkolbenmotor nach einem der vorangehenden Ansprüche,
**dadurch gekennzeichnet, dass**
der Hülsenkolben (2) eine innere Aussparung (25) zur Aufnahme eines inneren Kolbens (3) und eine obere durch die Kolbenoberseite durchgängige Aussparung (21) in der Kolbenoberseite mit einem geringeren Durchmesser als die innere Aussparung (25) aufweist, wobei sich eine Absatzkante (22) ausbildet, eine axiale Führungsbahn (23) zur axialen Zwangsführung, und eine auf dessen seitlicher Wandung angeordnete mit variierender Distanz zum Verbrennungsraum umlaufende geschlossene Kulissenbahn aufweist.

## Claims

1. Inline dual piston engine comprising a cylinder (11, 12), a sleeve piston (2) guided inside the cylinder (11, 12), the sleeve piston (2) having an inner cutout (25) for receiving an inner piston (3) and an upper cutout (21) in the piston top side with a smaller diameter than the inner cutout (25), forming a shoulder edge (22), and a vertically movable inner piston (3) arranged inside the inner cutout (25) and having a top side (31), the inner piston (3) being connected to a crankshaft (9) via a connecting rod (91),
**characterised in that**
- the cylinder is formed of two parts (11, 12),
- the sleeve piston (2) has an axial guideway (23) for the axial restricted guidance in the lateral wall of the sleeve piston (2), and the cylinder (12) has a stationary guide roller (6), the guide roller (6) being arranged in the axial guideway (23), so that the sleeve piston (2) is non-rotatably movable in the horizontal direction,
- the sleeve piston (2) has a closed guide path (24) arranged on the lateral wall of the sleeve piston (2) and running around at a varying distance from the combustion chamber and
- a cam roller (7) is provided, the cam roller (7) being arranged in a guided manner in the guide path (24) of the sleeve piston (2), and
- the cam roller (7) being arranged on a toothed ring (4) arranged rotatably between the cylinder sections arranged one above the other, namely the first cylinder section (11) and the second cylinder section (12), the toothed ring (4) with the cam roller (7) arranged thereon being in connection with the crankshaft (9), so that the toothed ring (4) with the cam roller (7) arranged thereon is rotated in the cylinder wall (11, 12) in accordance with the rotation of the crankshaft (9), whereby the sleeve piston (2) is moved or movable/released, at least in sections, in its horizontal position by travelling over the guide path (24) .

2. Inline dual piston engine according to Claim 1,
**characterised in that**
the connection between the crankshaft (9) and the toothed ring (4) is a pinion (5) on the toothed ring (4), which are in operative connection with one another, the pinion (5) being arranged in a manner rotationally connected with the crankshaft (9) via a transmission means and converting a rotational movement of the crankshaft (9) into a rotational movement of the toothed ring (4).

3. Inline dual piston engine according to Claim 2,
**characterised in that**
the transmission means is a toothed belt (8) or a timing chain.

4. Inline dual piston engine according to Claim 1, 2 or 3,
**characterised in that**
the toothed ring (4) is arranged in the cylinder wall (11) nearer to the combustion chamber than the guide roller (6) for the axial guidance.

5. Inline dual piston engine according to one of the preceding claims,
**characterised in that**
the toothing of pinion (5) with the toothed ring (4) is designed for the rotation of the toothed ring (4) at half the crankshaft rotational speed.

6. Inline dual piston engine according to one of the preceding claims,
**characterised in that**
the guide path (24) is formed over half of the toothed ring revolution (4) straight perpendicularly to the piston axis without inclination as a locking section, while the other half is curved for a specific up- and down-movement of the sleeve piston (2) about the axially parallel-running guideway (23) provided in the circumferential surface of the sleeve piston, with axial direction components.

7. Inline dual piston engine according to Claim 6,
**characterised in that**
the axial change in height of the guide path (24) of the sleeve piston (2) follows the formula $S = R * \left(1+\left(R/4⁢L\right)-cosϕ-\left(R/4⁢L\right)*cos2⁢ϕ\right) ,$
where S is the stroke distance travelled and L is the connecting rod length, R is the crankshaft throw, corresponding to the maximum stroke divided by 2, and ϕ is the crank angle.

8. Inline dual piston engine according to one of the preceding claims,
**characterised in that**
the force transmission of the sleeve piston (2) to the inner piston (3) on the movement of the sleeve piston (2) in the upper region is effected by the shoulder edge (22) formed from the difference in diameter between inner cutout (25) and upper cutout (21).

9. Sleeve piston (2) for an inline dual piston engine according to one of the preceding claims,
**characterised in that**
the sleeve piston (2) has an inner cutout (25) for receiving an inner piston (3) and an upper cutout (21), passing through the piston top side, in the piston top side with a smaller diameter than the inner cutout (25), forming a shoulder edge (22), has an axial guideway (23) for the axial restricted guidance, and a closed guide path arranged on the lateral wall of the sleeve piston (2) and running around at a varying distance from the combustion chamber.

## Revendications

1. Moteur à double piston en ligne pourvu d'un cylindre (11, 12), d'un piston à manchon (2) guidé à l'intérieur du cylindre (11, 12), le piston à manchon (2) comprenant un évidement intérieur (25) destiné à loger un piston intérieur (3) et un évidement supérieur (21) dans la face supérieure du piston dont le diamètre est inférieur à celui de l'évidement intérieur (25) de sorte qu'il se forme un rebord (22), et d'un piston intérieur (3) disposé à l'intérieur de l'évidement intérieur (25), mobile verticalement et pourvu d'une face supérieure (31), le piston intérieur (3) étant relié à un vilebrequin (9) par le biais d'une bielle (3),
**caractérisé en ce que**
- le cylindre est réalisé en deux parties (11, 12),
- le piston à manchon (2) comprend une voie de guidage axiale (23) destinée au guidage axial forcé dans sa paroi latérale, et le cylindre (12) comprend un rouleau de guidage (6) fixe, ledit rouleau de guidage (6) étant disposé dans la voie de guidage axiale (23), de telle manière que le piston à manchon (2) est mobile dans la direction horizontale sans pouvoir pivoter,
- le piston à manchon (2) comprend disposée sur sa paroi latérale une voie de coulissement (24) fermée faisant le tour dudit piston et ayant une distance variable par rapport à la chambre de combustion et
- un galet de came (7) est prévu, ledit galet de came (7) étant disposé de manière à être guidé dans la voie de coulissement (24) du piston à manchon (2), et
- le galet de came (7) est disposé sur une couronne dentée (4) montée rotative entre les sections de cylindre disposées l'une au-dessus de l'autre, à savoir la première (11) et la seconde (12) section de cylindre, la couronne dentée (4) avec le galet de came (7) disposé dessus étant reliée au vilebrequin (9), de telle manière qu'en fonction de la rotation du vilebrequin (9), une rotation de la couronne dentée (4) avec le galet de came (7) disposé dessus a lieu dans la paroi (11, 12) du cylindre, ce qui a pour conséquence que le piston à manchon (2) est déplacé ou peut être déplacé/être libéré au moins sur certaines portions dans sa position horizontale du fait du déplacement le long de la voie de coulissement (24).

2. Moteur à double piston en ligne selon la revendication 1,
**caractérisé en ce que**
la liaison entre le vilebrequin (9) et la couronne dentée (4) est un pignon (5) placé sur la couronne dentée (4), lesquels coopèrent, le pignon (5) étant monté en liaison rotative avec le vilebrequin (9) à l'aide d'un moyen de transmission et transformant un mouvement rotatif du vilebrequin (9) en un mouvement rotatif de la couronne dentée (4).

3. Moteur à double piston en ligne selon la revendication 2,
**caractérisé en ce que**
le moyen de transmission est une courroie dentée (8) ou une chaîne de commande.

4. Moteur à double piston en ligne selon la revendication 1, 2 ou 3,
**caractérisé en ce que**
la couronne dentée (4) est placée dans la paroi (11) du cylindre plus près de la chambre de combustion que le rouleau de guidage (6) pour le guidage axial.

5. Moteur à double piston en ligne selon l'une des revendications précédentes,
**caractérisé en ce que**
l'engrènement du pignon (5) et de la couronne denté (4) est conçu pour faire tourner la couronne dentée (4) à la moitié de la vitesse de rotation du vilebrequin.

6. Moteur à double piston en ligne selon l'une des revendications précédentes,
**caractérisé en ce que**
la voie de coulissement (24), sur la moitié de la rotation de la couronne dentée (4) est formée perpendiculairement à l'axe du piston sans inclinaison, sous la forme d'un parcours de verrouillage, tandis que l'autre moitié est cintrée avec des parties dirigées axialement pour un certain déplacement de haut en bas du piston à manchon (2) le long de la voie de guidage (23) disposée dans la surface périphérique du piston à manchon et qui s'étend parallèlement à l'axe.

7. Moteur à double piston en ligne selon la revendication 6,
**caractérisé en ce que**
la variation axiale de la hauteur de la voie de coulissement (24) du piston à manchon (2) suit la formule $S = R * \left(1+\left(R/4⁢L\right)-cosϕ-\left(R/4⁢L\right)*cos2⁢ϕ\right)$
où S est la course de levage parcourue et L la longueur de la bielle, R le coude du vilebrequin, correspondant à la course maximale divisée par 2, et ϕ l'angle de vilebrequin.

8. Moteur à double piston en ligne selon l'une des revendications précédentes,
**caractérisé en ce que**
la transmission de force du piston à manchon (2) au piston intérieur (3), lors du déplacement du piston à manchon (2) dans la zone supérieure, a lieu du fait du rebord (22) formé par la différence de diamètre entre l'évidement intérieur (25) et l'évidement supérieur (21).

9. Piston à manchon (2) pour moteur à double piston en ligne selon l'une des revendications précédentes,
**caractérisé en ce que**
le piston à manchon (2) comprend un évidement intérieur (25) destiné à loger un piston intérieur (3) et un évidement supérieur (21) traversant la face supérieure du piston, lequel évidement est placé dans la face supérieure du piston et présentant un diamètre inférieur à celui de l'évidement intérieur (25) de sorte qu'il se forme un rebord (22), une voie de guidage axiale (23) destinée au guidage axial forcé, et une voie de coulissement fermée faisant le tour et disposée sur la paroi latérale dudit piston à une distance variable de la chambre de combustion.
